# EUROPÄISCHE PATENTSCHRIFT

(11) **EP 1 134 362 B1**
(45) Veröffentlichungstag und Bekanntmachung des Hinweises auf die Patenterteilung: **29.09.2004**
(21) Anmeldenummer: 00111146.7
(22) Anmeldetag: 24.05.2000
(51) Int. Cl.: F01L 9/04, F01L 3/10

(54) **Elektromagnetischer Ventiltrieb für ein Gaswechselventil**
Electromagnetic valve drive for engine valve
Commande électromagnétique de soupape

(30) Priorität: 02.03.2000 DE 10010272
(43) Veröffentlichungstag der Anmeldung: 19.09.2001
(73) Patentinhaber: TRW Deutschland GmbH, Motorkomponenten, 30890 Barsinghausen (DE)
(72) Erfinder: Gebauer, Klaus, Dr.-Ing., 30926 Seelze (DE); Strzoda, Walter, 30890 Barsinghausen (DE)
(74) Vertreter: Jabbusch, Matthias Dipl.-Ing.

(56) Entgegenhaltungen:
- DE-A- 19 807 721
- DE-C- 19 811 779
- PATENT ABSTRACTS OF JAPAN vol. 1999, no. 04, 30. April 1999 (1999-04-30) & JP 11 013435 A (TOYOTA MOTOR CORP), 19. Januar 1999 (1999-01-19)

## Beschreibung

Die Erfindung betrifft eine Kombination eines elektromagnetischen Ventiltriebes und eines Gaswechselventils einer Brennkraftmaschine mit einem stabförmigen, einen Magnetanker tragenden Aktuator, der mit dem freien Ende des Ventilschaftes kraftübertragend verbunden ist.

Nockenwellenlose Ventilantriebe zur Steuerung der Bewegungen von Gaswechselventilen in Brennkraftmaschinen sind allgemein bekannt. Die Steuerung eines Ventils übernehmen zwei sich axial gegenüberliegende Elektromagneten, von welchen einer für den Öffnungsvorgang und der diesem gegenüberliegende für den Schließvorgang vorgesehen ist. Zu diesem Zweck ist ein axial zwischen den beiden Magneten beweglicher Anker vorgesehen, der an einer Ventilstange befestigt ist und durch wechselnde Magnetkräfte das Ventil öffnet und schließt. Zusätzlich können die wechselnden Kräfte der Magneten durch die Kräfte von Ventilfedem jeweils eine zum Schließen und Öffnen, unterstützt werden.

Für die kraftübertragende Verbindung zwischen dem Ventilschaft und dem Magnetanker sind verschiedene Lösungen entwickelt entwickelt worden, wie beispielsweise die DE-33 11 250 C2, die DE-35 00 530 C2 oder die DE-43 36 287 C1 zeigen. Alle vorgenannten Lösungen zeigen die Verwendung von Ventilkegelstücken, die in konischen Bohrungen von Ventilfederteilern liegen und mit einwärts weisenden, wulstförmigen Ringen in Einstiche am Ventilschaft oder am Aktuator greifen. Voraussetzung ist also die Verwendung von Ventilfedern, die sich auf den Ventilfederteilern abstützen und eine spielfreie Anordnung der Ventilkegelstücke in den Ventilfederteilem bewirken. Um zu vermeiden, daß der Öffnungsmagnet nicht gegen die volle Schließkraft der Schließfeder arbeiten muß, wird allgemein eine der Schließfeder entgegenwirkende Öffnerfeder vorgesehen. Voraussetzung für ein einwandfreies Funktionieren eines solchen Antriebssystems ist die genaue Einstellung des Ankers in der geometrischen Mittellage zwischen den Magneten. Das kann mit Hilfe einer Federfußpunktverstellung für den Anker erreicht werden, was einen nicht unerheblichen konstruktiven Aufwand erfordert.

Der Erfindung liegt die Aufgabe zugrunde, eine Kombination der einleitend beschriebenen Gattung zu schaffen, bei der die Verbindung zwischen dem den Magnetanker tragenden Aktuator und dem Ventilschaft über Ventilkegelstücke das Vorhandensein von Ventilfedern nicht voraussetzt. Dabei soll das Ventil die Bedingung der notwendigen Drehung erfüllen können. Gleichzeitig soll die Einstellung des Ankers in die geometrische Mittellage zwischen den Elektromagneten in einfacher Weise gewährleistet sein. Die Erfindung löst die Aufgabe durch folgende Merkmale:
a) die Enden der Ventil- und Aktuatorschäfte sind mit rillenförmigen Einstichen versehen, in welche konventionelle Ventilkegelstücke fassen,
b) die Ventilkegelstücke werden von Hülsen mit Innenkonen umfaßt,
c) die Hülsen greifen mit Schraubeinsätzen ineinander und sind zur Erzeugung von auf die Ventilkegelstücke wirkenden Radialkräften durch das Ineinanderschrauben axial bewegbar,
d) zwischen den Ventilkegelstücken ist ein Distanzring aus einem deformierbaren, Rückstellkräfte erzeugenden Material angeordnet.

Mit der erfindungsgemäßen Lösung wird die Forderung erfüllt, den zylindrischen Schaft eines Aktuators in einem nockenwellenlosen Ventilantrieb mit dem ebenfalls zylindrischen Schaft eines Ventils eines Verbrennungsmotors kraftübertragend zu verbinden. Es wird die weitere Forderung erfüllt, keine Ventilfedern zu verwenden. Die notwendige Drehung des Ventils während seiner Bewegungen wird nicht behindert. Durch die Anordnung eines Distanzringes mit axialer Rückstellwirkung zwischen den Ventilkegelstücken wird eine weitestgehende Spielfreiheit aller Verbindungskomponenten erreicht.

Vorzugsweise besteht der Distanzring aus Kupfer, er kann jedoch auch aus einem elastomeren Material, beispielsweise aus einem gegen Öl oder Kraftstoff unempfindlichen Gummi, hergestellt sein.
In weiterer vorteilhafter Gestaltung der Erfindung wird vorgeschlagen, daß der Schaft des Ventils mit mehreren Rilleneinstichen versehen wird, in welche Mehrrillenventilkegelstücke fassen, wobei zwischen dem Ventilschaft und den Kegelstücken das notwendige Spiel zur Drehfreiheit des Ventils vorgesehen wird.
Demgegenüber wird der Aktuatorschaft mit einem Einrilleneinstich zur Aufnahme eines selbstklemmenden Ventilkegelstücks versehen. Dadurch wird das Spiel zwischen den Verbindungskomponenten des Systems verringert. Durch einen Magnetanker mit kreisförmiger Kontur und der Anordnung eines einrilligen, klemmenden Kegelstücks am Ventilschacht kann eine Drehung des Magnetankers während des Betriebs zusammen mit dem Ventil erreicht werden. Aus Gewichtsgründen können die Hülsen aus Aluminium gefertigt sein. Um ein selbständiges Lockern der Schraubverbindung zu vermeiden, kann ein Sicherungsmittel in die Gewindegänge gebracht werden.

In der Zeichnung ist ein Ausführungsbeispiel der Erfindung schematisch dargestellt und nachstehend erläutert.

Bei dem gezeigten Beispiel befindet sich an dem zylindrischen Schaft 1 eines nicht dargestellten Magenetankers ein einrilliger Einstich 2. Der zum Ankerschaft koaxiale Ventilschaft 3 ist dagegen an seinem Ende mit einem mehrrilligen Einstich 4 versehen. In den Einstich 2 des Ankerschafts oder Aktuators greift ein konventionelles klemmendes Ventilkegelstück 5. Der Einstich 4 am Ventilschaftende trägt ein ebenfalls konventionelles, nicht klemmendes Mehrrillenventilkegelstück 6. Die Ventilkegelstücke werden von hülsenförmigen Bauteilen 7 und 8 umfaßt. Die Hülsen weisen Innenkonen 9 und 10 auf, deren Kegelwinkel denen der Mantelflächen der Kegelstücke angepaßt sind.

Über Schraubansätze 11 und 12 sind die Hülsen 7 und 8 miteinander verschraubbar. An den Hülsen sind Schlüsselweiten angebracht, mit welchen das Ineinanderschrauben der Hülsen erleichtert wird. Ein selbständiges Lockern der Schraubverbindung kann durch ein in das Gewinde eingebrachtes Sicherungsmittel verhindert werden.

Der Freiraum zwischen den Kegelstücken 5 und 6 wird durch ein deformierbares Konstruktionselement in Form eines Distanzringes 13 ausgefüllt. Der Ring kann aus Kupfer, aber aus Elastizitätsgründen auch aus öl- und kraftstofffestem Gummimaterial oder einem anderen elastomeren Stoff gefertigt sein.
Der deformierbare Distanzring bewirkt, daß die Kegelstücke und damit die Schäfte 1 und 3 bei axialen Bewegungen in ihren Positionen gehalten werden. Gleichzeitig kann über die Vorspannung dieses Konstruktionselementes die Nulllage des Ankers bestimmt werden.

Bei der Montage wird zunächst das Ventil in den nicht dargestellten Zylinderkopf gesteckt und durch die auf seinen Schaft 3 wirkende Radialkraft der Ventilschaftabdichtung oder ein geeignetes Montagewerkzeug in Position gehalten. Anschließend werden über das Schaftende die Hülse 8 geschoben und die Kegelstücke 6 am Ventilschaftende montiert. Sodann wird die Hülse 8 an den Kegelstücken 6 zur Anlage gebracht und durch Einlegen des als Distanzring 13 ausgebildeten Konstruktionselements fixiert.
Auf den Schaft des zwischen den nicht dargestellten Elektromagneten montierten Aktuators 1 wird zunächst die Hülse 7 geschoben. Dann können in dem Einstich 2 die Kegelstücke 5 positioniert und durch die Hülse 7 in ihrer Lage gehalten werden. Nach dem Aufsetzen des Aktuators auf den Zylinderkopf liegen die Hülsen koaxial zueinander und können durch eine geeignete Montageöffnung im Zylinderkopf miteinander verschraubt werden. Ein Sicherungsmittel gegen unbeabsichtigtes Lösen ist vorher auf das Gewinde einer der Hülsen zu bringen.

Die beiden Hülsen sind abschließend so lange gegeneinander zu schrauben bis eine Spielfreiheit zwischen den Ventilkegelstücken erreicht ist. Dann ist die Vorspannung zu steigern bis der Anker seine vorgeschriebene Position erreicht hat. Hierdurch wird gleichzeitig das herstellungstechnisch bedingte Spiel zwischen den Flanken der Gewindegänge aufgehoben.

## Patentansprüche

1. Kombination eines elektromagnetischen Ventiltriebes und eines Gaswechselventils einer Brennkraftmaschine mit einem stabförmigen, einen Magnetanker tragenden Aktuator, der mit dem freien Ende des Ventilschaftes kraftübertragend verbunden ist, **gekennzeichnet durch** folgende Merkmale:
a) die Enden der Ventil- (3) und Aktuatorschäfte (1) sind mit rillenförmigen Einstichen (2, 4) versehen, in welche konventionelle Ventilkegelstücke (5, 6) fassen,
b) die Ventilkegelstücke werden von Hülsen (7, 9) mit Innenkonen (9, 10) umfaßt,
c) die Hülsen greifen mit Schraubansätzen (11, 12) ineinander und sind zur Erzeugung von auf die Ventilkegelstücke wirkenden Radialkräften **durch** Ineinanderschrauben axial bewegbar,
d) zwischen den Ventilkegelstücken ist ein Distanzring (13) aus einem deformierbaren, Rückstellkräfte erzeugenden Material angeordnet.

2. Kombination nach Anspruch 1, **dadurch gekennzeichnet, daß** der Distanzring (13) aus Kupfer besteht.

3. Kombination nach Anspruch 1, **dadurch gekennzeichnet, daß** der Distanzring (13) aus einem elastomeren Material, beispielsweise aus öl- und kraftstofffestem Gummi, besteht.

4. Kombination nach einem der Ansprüche 1 bis 3, **dadurch gekennzeichnet, daß** der Ventilschaft (3) mit mehreren Rilleneinstichen (4) zur Aufnahme eines Mehrrillenventilkegelstücks versehen ist, wobei zwischen dem Ventilschaft und dem Ventilkegelstück ein die Drehung des Ventils sicherndes Spiel eingehalten wird.

5. Kombination nach einem der Ansprüche 1 bis 4, **dadurch gekennzeichnet, daß** der Aktuatorschaft (1) mit einem Einrilleneinstich (2) zur Aufnahme eines selbstklemmenden Ventilskegelstücks (5) versehen ist.

6. Kombination nach einem der Ansprüche 1 bis 5, **dadurch gekennzeichnet, daß** die Hülsen (7, 8) aus Aluminium gefertigt sind.

7. Kombination nach einem der Ansprüche 1 bis 5, **dadurch gekennzeichnet, daß** die Hülsen (7, 8) aus Titan oder einer Titanlegierung gefertigt sind.

8. Kombination nach einem der Ansprüche 1 bis 5, **dadurch gekennzeichnet, daß** die Hülsen (7, 8) aus Stahl gefertigt sind.

9. Kombination nach einem der Ansprüche 1 bis 8, **dadurch gekennzeichnet, daß** die Gewindegänge der Hülsen ein Sicherungsmittel gegen unbeabsichtigtes Lösen eingebracht ist.

10. Kombination nach einem der Ansprüche 1 bis 9, **dadurch gekennzeichnet, daß** an den Hülsen Schlüsselansatzflächen angeordnet sind.

11. Kombination nach einem der Ansprüche 1 bis 10, **dadurch gekennzeichnet, daß** der Anker eine kreisförmige Kontur aufweist und der Ventilschaft mit einem klemmenden Ventilkegelstück ausgerüstet ist.

## Claims

1. A combination of an electromagnetic valve drive and a gas reversing valve of an internal combustion engine with a bar-shaped actuator supporting an armature of a magnet, which is connected in a power-transferring manner with the free end of the valve shaft, **characterized by** the following features:
a) the ends of the valve shaft (3) and actuator shaft (1) are provided with grooved perforations (2, 4), in which conventional valve cotters (5, 6) engage;
b) the valve cotters are surrounded by sleeves (7, 9) with inner cones (9, 10);
c) the sleeves engage with screw projections (11, 12) into one another and are axial moveable by means of screwing into one another for production of radial forces acting on the valve cotters;
d) between the valve cotters, a spacer ring (13) made from a deformable, restoring force-producing material.

2. The combination according to claim 1, **characterized in that** the spacer ring (13) is made of copper.

3. The combination according to claim 1, **characterized in that** the spacer ring (13) comprises an elastomeric material, for example, oil and fuel-ester rubber.

4. The combination according to one of claims 1 through 3, **characterized in that** the valve shaft (3) is provided with multiple grooved perforations (4) for receiving a multi-grooved valve cotter, wherein between the valve shaft and the valve cotter, a free space ensuring rotation of the valve is maintained.

5. The combination according to one of claims 1 through 4, **characterized in that** the actuator shaft (1) is provided with a singly grooved perforation (2) for receiving a self-adhering valve cotter (5).

6. The combination according to one of claims 1 through 5, **characterized in that** the sleeves (7, 8) are made from aluminum.

7. The combination according to one of claims 1 through 5, **characterized in that** the sleeves (7, 8) are made from titanium or a titanium alloy.

8. The combination according to one of claims 1 through 5, **characterized in that** the sleeves (7, 8) are made of steel.

9. The combination according to one of claims 1 through 8, **characterized in that** the threads of the sleeves are provided with a securing means for unintended loosening.

10. The combination according to one of claims 1 through 9, **characterized in that** key shoulders are disposed on the sleeves.

11. The combination according to one of claims 1 through 10, **characterized in that** the armature has a circular contour and the valve shaft is equipped with a clamping valve cotter.

## Revendications

1. Combinaison d'une commande électromagnétique et d'une soupape à gaz à deux voies d'un moteur à combustion interne avec un actionneur en forme de tige qui porte un induit de magnéto, lequel actionneur est relié, pour une transmission de force, à l'extrémité libre de la tige de soupape, **caractérisée par** les propriétés suivantes :
a) les extrémités des tiges de soupape (3) et d'actionneur (1) sont pourvues d'encoches en forme de rainures (2, 4) dans lesquelles des parties coniques de soupape classiques (5, 6) viennent en prise,
b) les parties coniques de soupape sont enserrées par des manchons (7, 8) pourvus de cônes intérieurs (9, 10),
c) les manchons s'emboîtent grâce à des bouts filetés (11, 12) et sont mobiles axialement, en étant vissés l'un dans l'autre, en vue de générer des forces radiales agissant sur les parties coniques de soupape,
d) entre les parties coniques de soupape est disposée une bague d'écartement (13) composée d'une matière déformable qui génère des forces de rappel.

2. Combinaison selon la revendication 1, **caractérisée en ce que** la bague d'écartement (13) est en cuivre.

3. Combinaison selon la revendication 1, **caractérisée en ce que** la bague d'écartement (13) se compose d'une matière élastomère, par exemple un caoutchouc résistant à l'huile et au carburant.

4. Combinaison selon l'une des revendications 1 à 3, **caractérisée en ce que** la tige de soupape (3) est pourvue de plusieurs rainures (4) destinées à recevoir une partie conique de soupape à plusieurs rainures, étant précisé qu'entre la tige de soupape et la partie conique de soupape, un jeu garantissant la rotation de la soupape est respecté.

5. Combinaison selon l'une des revendications 1 à 4, **caractérisée en ce que** la tige d'actionneur (1) est pourvue d'une encoche à une seule rainure (2) destinée à recevoir une partie conique de soupape (5) à autoserrage.

6. Combinaison selon l'une des revendications 1 à 5, **caractérisée en ce que** les manchons (7, 8) sont réalisés en aluminium.

7. Combinaison selon l'une des revendications 1 à 5, **caractérisée en ce que** les manchons (7, 8) sont réalisés en titane ou en alliage de titane.

8. Combinaison selon l'une des revendications 1 à 5, **caractérisée en ce que** les manchons (7, 8) sont réalisés en acier.

9. Combinaison selon l'une des revendications 1 à 8, **caractérisée en ce qu'**un moyen de blocage contre un desserrement accidentel est prévu sur les spires des manchons.

10. Combinaison selon l'une des revendications 1 à 9, **caractérisée en ce que** des surfaces d'application de clé sont disposées sur les manchons.

11. Combinaison selon l'une des revendications 1 à 10, **caractérisée en ce que** l'induit présente un contour circulaire et la tige de soupape est équipée d'une partie conique de serrage.
